# EUROPÄISCHE PATENTSCHRIFT

(11) **EP 1 561 012 B1**
(45) Veröffentlichungstag und Bekanntmachung des Hinweises auf die Patenterteilung: **10.12.2008**
(21) Anmeldenummer: 03795783.4
(22) Anmeldetag: 15.10.2003
(51) Int. Cl.: F01L 9/04, F01L 13/00, F01L 1/18

(54) **DREHAKTOR-VORRICHTUNG ZUR HUBSTEUERUNG VON GASWECHSELVENTILEN IM ZYLINDERKOPF EINER BRENNKRAFTMASCHINE**
ROTARY ACTUATOR SYSTEM FOR CONTROLLING THE STROKE OF GAS EXCHANGE VALVES IN THE CYLINDER HEAD OF AN INTERNAL COMBUSTION ENGINE
SYSTEME D'ACTIONNEUR ROTATIF SERVANT A COMMANDER LA LEVEE DE SOUPAPES DE CHANGEMENT DES GAZ DANS LA CULASSE D'UN MOTEUR A COMBUSTION

(30) Priorität: 14.11.2002 DE 10252997
(43) Veröffentlichungstag der Anmeldung: 10.08.2005
(73) Patentinhaber: Bayerische Motoren Werke Aktiengesellschaft, 80809 München (DE)
(72) Erfinder: GAUBATZ, Karl-Heinz, 85599 Parsdorf (DE); MEYER, Johannes, 85757 Karlsfeld (DE)
(86) Internationale Anmeldenummer: PCT/EP2003/011408
(87) Internationale Veröffentlichungsnummer: WO 2004/044391

(56) Entgegenhaltungen:
- DE-A- 4 212 263
- DE-A- 4 327 068
- DE-A- 10 140 461
- DE-A- 19 825 964
- GB-A- 2 116 631

## Beschreibung

Die Erfindung betrifft eine Drehaktor-Vorrichtung zur Hubsteuerung von zumindest zwei gleichwirkenden Gaswechselventilen in einem Zylinderkopf einer Brennkraftmaschine gemäß den Merkmalen im Oberbegriff des Patentanspruchs 1.

Sie geht von der deutschen Offenlegungsschrift DE 198 25 964 A1 aus. In dieser wird ein Ventiltrieb für eine Brennkraftmaschine vorgeschlagen, der als Feder-Masse-Schwingungssystem ausgebildet ist. Er besteht im Wesentlichen aus einem Schwenkmotor mit einer längs im Zylinderkopf verlaufenden Welle, sowie einer hebelartigen Erregervorrichtung für jedes Gaswechselventil. Die Erregervorrichtungen sind entsprechend dem Betriebszustand der Brennkraftmaschine mit der Welle koppelbar. Der Schwenkmotor führt lediglich eine Schwenkbewegung im Sinne eines Hubes der Gaswechselventile aus. Bei der Welle und den daran koppelbaren Erregervorrichtungen handelt es sich quasi um eine Nockenwelle mit lösbaren Nocken. Am Ende eines jeden Nockens, am Berührpunkt zum Gaswechselventil, ist zur Reibungsminimierung eine Rolle angeordnet. Der Ventiltrieb weist für alle gleichwirkenden Gaswechselventile zwei zueinander punktgespiegelte Schwenkmotoren mit jeweils zugehöriger Nockenwelle auf.

Nachteilig an der beschriebenen Ausführung sind die großen Massenkräfte und die daraus resultierenden Momente, die die maximale Drehzahl der Brennkraftmaschine begrenzen.

Aufgabe der vorliegenden Erfindung ist es daher, die bewegten Massen in einem gattungsgemäßen Ventiltrieb zu reduzieren.

Diese Aufgabe wird durch die Merkmale im kennzeichnenden Teil des Patentanspruchs 1 gelöst.
In vorteilhafter Weise werden bei einer Ausgestaltung gemäß Patentanspruch 1 die bewegten Massen im Ventiltrieb reduziert. Durch die Massenreduzierung werden auch die hieraus resultierenden Momente und somit die mechanische Belastung des gesamten Ventiltriebs reduziert, wodurch höhere Drehzahlen möglich sind. Darüber hinaus wird die innere Reibung des Ventiltriebs wesentlich verringert, wodurch der Brennstoffverbrauch der Brennkraftmaschine sinkt.

Bei der Ausgestaltung gemäß Patentanspruch 2 entsteht eine kompakte kleine Antriebseinheit für zwei Zylinder. Diese Einheit kann in Verbindung mit Patentanspruch 9 zu einem modularen Konzept ausgebaut werden, so dass diese Einheit für jede Brennkraftmaschine einsetzbar ist, deren Zylinderzahl pro Zylinderreihe durch 2 teilbar ist. Eine selektive bauliche Anpassung an die jeweilige Brennkraftmaschine ist bei dieser modularen Bauweise nicht notwendig.

Dieser modulare Aufbau wird in Patentanspruch 3 nochmals weiter ausgeführt. Bei dieser Ausgestaltungsvariante werden sowohl die Einlass- als auch die Auslassseite der einzelnen Zylinderpaare mit den gleichen modularen Baugruppen aufgebaut. Durch diese Maßnahme werden die Herstellkosten gesenkt.

Besonders hervorzuheben ist bei Patentanspruch 4, dass bei einer beidseitigen Verbauung der Ventiltriebsvorrichtung, sowohl einlass- als auch auslassseitig, nur eine Parallelverschiebung der Drehaktor-Vorrichtung durchgeführt werden muss. Weitere Anpassungsarbeiten am Zylinderkopf sind nicht notwendig.

Die Ausgestaltung gemäß der Patentansprüche 5 bis 7 dient der Verringerung von Reibung im Ventiltrieb bei gleichzeitiger Spielfreiheit der Ventiltriebsbauteile. Die Abstützung des Kraftübertragungselementes, einerseits auf einem hydraulischen Ventilspielausgleichselement und andererseits auf einem Gaswechselventil, reduziert die bewegten Massen, da bei dieser Anordnung das hydraulische Ventilspielausgleichselement im Zylinderkopf angeordnet werden kann, wodurch gleichzeitig eine sichere und einfache Ölversorgung gewährleistet ist, Gegenüber dem Stand der Technik, bei dem zwischen Drehmittel und Gaswechselventil ein Tassenstößel angeordnet ist, entfällt die Tasse bei der erfindungsgemäßen Ausgestaltung komplett, wodurch diese Masse aus dem bewegten Ventiltrieb entfällt.

Um eine kompakte Bauweise zu erzielen, können gemäß Patentanspruch 8 die Achsen der Zündkerzenbohrungen im Erstreckungsbereich einer Vorrichtung gegeneinander verschränkt werden, um bei unverändert guten Ein- und Ausbaubedingungen der Zündeinrichtung, wie z.B. einer Zündkerze, die kleinstmögliche kompakte Baueinheit für die Drehaktor-Vorrichtung zu erhalten. Die Baugröße einer Vorrichtung wird durch diese Maßnahme beim modularen Aufbau nochmals wesentlich verringert.

Eine weitere Reduzierung der Baugröße wird durch die Ausgestaltung gemäß Patentanspruch 10 erzielt, da bei einer derartigen Ausführung der den Rotor umgebenden Stator sich nicht über 360° radial am Umfang erstreckt. Durch diese Ausgestaltungsvariante wird die höchste Packungsdichte von Bauteilen erzielt.

Im Folgenden ist die Erfindung anhand eines bevorzugten Ausführungsbeispieles in zwei Figuren näher erläutert.
- Fig. 1: zeigt eine schematische Darstellung einer Aufsicht auf zwei einlasssowie auslassseitig auf einem Zylinderkopf einer Brennkraftmaschine verbauten Drehaktor-Vorrichtung,
- Fig. 2: zeigt eine schematische Darstellung einer Seitenansicht von zwei einlass- sowie auslassseitig auf einem Zylinderkopf einer Brennkraftmaschine verbauten Drehaktor-Vorrichtung.

Die Bezugszeichen in Fig. 1 gelten auch für dieselben Bauteile in Fig. 2.

Fig. 1 zeigt eine schematische Aufsicht auf zwei einlass- sowie auslassseitig auf einem Zylinderkopf 4, einer nicht dargestellten Brennkraftmaschine, verbauten Drehaktor-Vorrichtungen 1, 1a, zur Hubsteuerung von jeweils vier gleichwirkenden Gaswechselventilen 2, 2', 3, 3'. Der Aufbau besteht im Wesentlichen aus der ersten Drehaktor-Vorrichtung 1 sowie der zweiten, zur ersten parallel verschobenen, Drehaktor-Vorrichtung 1a. Zwischen den Drehaktor-Vorrichtungen 1 und 1a sind, in dem nicht näher dargestellten Zylinderkopf 4, eine erste Bohrung 10 und eine zweite Bohrung 10' angeordnet. Die erste Bohrung 10 und die zweite Bohrung 10' sind jeweils mittig zu einem nicht dargestellten Zylinder angeordnet. Die erste Bohrung 10 und die zweite Bohrung 10' dienen zur Aufnahme einer nicht dargestellten Zündvorrichtung für jeden Zylinder. Die Drehaktor-Vorrichtungen 1, 1a sind baugleich und unterscheiden sich nur durch den Ort der Verbauung. Die Drehaktor-Vorrichtung 1 ist für eine Einlassseite, die Drehaktor-Vorrichtung 1a für eine Auslassseite der Brennkraftmaschine vorgesehen. Im Weiteren wird nur die Drehaktor-Vorrichtung 1 näher erläutert, da alle Angaben auf die zweite Drehaktor-Vorrichtung 1a übertragbar sind.

Die Drehaktor-Vorrichtung 1 weist im Wesentlichen eine erste und eine zweite, zueinander punktgespiegelte, halbe Drehaktor-Vorrichtung 14, 14' zur Hubsteuerung von zwei gleichwirkenden Gaswechselventilen auf. Die erste halbe Drehaktor-Vorrichtung 14 besteht aus einem ersten Schwenkmotor 5 mit einer ortsfesten ersten Welle 6, an die zwei erste Betätigungselemente 7, 7a ortsfest angeordnet sind. Die ersten Betätigungselemente 7, 7a, hier Nocken, stehen in Wechselwirkung mit jeweils einem ersten Kraftübertragungselement 8, 8a. Die Kraftübertragungselemente 8, 8a stützen sich auf einer Seite jeweils auf einem ersten Spielausgleichselement 9, 9a und auf der gegenüberliegenden Seite jeweils auf einem ersten Gaswechselventil 2, 2' ab. Dasselbe gilt auch für die zweite halbe Drehaktor-Vorrichtung 14'. Diese besteht aus einem zweiten Schwenkmotor 5', mit einer ortsfesten zweiten Welle 6'. An die zweite Welle 6' sind zwei weitere zweite Betätigungselemente 7', 7a' ortsfest angeordnet. Diese stehen in Wechselwirkung mit zwei zweiten Kraftübertragungselementen 8', 8a', die wiederum einerseits auf zwei zweiten Spielausgleichselementen 9, 9a' und andererseits auf zwei zweiten Gaswechselventilen 3, 3' abgestützt sind.

Im vorliegenden Ausführungsbeispiel ist die Drehaktor-Vorrichtung 1, bestehend aus der ersten und der zweiten halben Drehaktor-Vorrichtung 14, 14' für zwei Zylinder der Brennkraftmaschine vorgesehen. Jede halbe Drehaktor-Vorrichtung 14, 14' betätigt zwei gleichwirkende Gaswechselventile, hier die Einlass-Gaswechselventile für zwei Zylinder der Brennkraftmaschine. In einem weiteren Ausführungsbeispiel kann eine halbe Drehaktor-Vorrichtung 14, 14' auch nur für ein einzelnes Gaswechselventil vorgesehen sein. Auch die Verwendung einer halbe Drehaktor-Vorrichtung 14, 14' für zwei Zylinder, mit jeweils nur einem gleichwirkenden Gaswechselventil ist möglich.

Im vorliegenden Ausführungsbeispiel liegen die ersten Gaswechselventile 2, 2' und die zweiten Gaswechselventile 3, 3' auf einer Linie, wodurch die erste Welle 6 und die zweite Welle 6' bzw. die erste und die zweite halbe Drehaktor-Vorrichtung 14, 14' parallel zueinander ausgerichtet sind. In weiteren Varianten können die Gaswechselventile jedoch auch eine andere Lage einnehmen, wodurch geringfügig andere geometrische Anordnungen denkbar sind.

Die erste Welle 6 und die zweite Welle 6' sind Nockenwellen und die ersten Betätigungselemente 7, 7a und die zweiten Betätigungselemente 7', 7a' sind Nocken. Die ersten Kraftübertragungselemente 8, 8a und die zweiten Kraftübertragungselemente 8', 8a', sind Kipphebel, es können jedoch auch Schlepphebel oder Rollenschlepphebel eingesetzt werden. Die ersten Spielausgleichselemente 9, 9a und die zweiten Spielausgleichselemente 9', 9a' sind hydraulische Ventilspielausgleichselemente, die vorzugsweise direkt in den Zylinderkopf 4 eingearbeitet sind. Hierdurch ist eine einfache Hydraulikversorgung möglich. Alle Merkmale, die für die Drehaktor-Vorrichtung 1 dargestellt sind, gelten auch für die zweite Drehaktor-Vorrichtung 1a.

Fig. 2 zeigt eine schematische Seitenansicht der zwei Drehaktor-Vorrichtung 1, 1a. Zwischen der Drehaktor-Vorrichtung 1 und der zweiten Drehaktor-Vorrichtung 1a befindet sich die erste Bohrung 10, für eine nicht dargestellte Zündeinrichtung für den ersten Zylinder. Da wie unter Fig. 1 bereits beschrieben die zwei Drehaktor-Vorrichtungen 1 und 1 a baugleich und nur zueinander punktgespiegelt sind, wird im Folgenden wiederum nur die Drehaktor-Vorrichtung 1 näher erläutert.

Oberhalb des Ventilschaftendes des Gaswechselventils 3, einem Einlass-Gaswechselventil, sind nebeneinander die erste halbe Drehanker-Vorrichtung 14, in der Nähe zur ersten Bohrung 10, und die zweite halbe Drehanker-Vorrichtung 14', von der ersten Bohrung 10 weiter beabstandet, am Zylinderkopf 4 befestigt. Am ersten Schwenkmotor 5 ist ein erster Stator 12 und ein erster Rotor 13 erkennbar, am zweiten Schwenkmotor 5' ist nur der zweite Stator 12' erkennbar, dessen zweiter Rotor 13' ist von der zentrisch angeordneten zweiten Welle 6', sowie dem zweiten Betätigungselement 7a' verdeckt. Das Betätigungselement 7a' liegt auf dem schematisch dargestellten ersten Kraftübertragungselement 8a' auf. Das Kraftübertragungselement 8a' ist einerseits auf dem Spielausgleichselement 9a' und andererseits auf dem Gaswechselventil 3 abgestützt, welches im Zylinderkopf 4 gelagert ist. Das Gaswechselventil 3 ist in Offenstellung dargestellt und verschließt in einer Schließstellung einen Einlasskanal 15 im Zylinderkopf 4. Das korrespondierende Auslass-Gaswechselventil 2 ist ebenfalls in Offenstellung dargestellt und verschließt in Schließstellung einen Auslasskanal 16 im Zylinderkopf 4.

Um eine möglichst hohe Bauteildichte und somit eine kleine Baugröße zu erreichen, umschließen der erste Stator 12, bzw. der zweite Stator 12' den ersten Rotor 13 bzw. den zweiten Rotor 13' radial nicht am gesamten Umfang, sondern nur zu etwa 270°. Der Umschließungsgrad ist vorzugsweise größer als 180°, jedoch immer kleiner als 360°, wodurch die parallel zueinander verlaufenden Wellen 6, 6' baulich näher angeordnet sind. Diese Anordnung bringt neben Packagevorteilen auch Gewichtsvorteile. Eine weitere Baugrößenverkleinerung ist dadurch möglich, dass die erste Bohrung 10 mit der ersten Achse 11 und die zweite Bohrung 10' mit der zweiten Achse 11' zueinander verschränkt sind, da sich bei der erfindungsgemäßen Ausgestaltung einlassseitig und auslassseitig jeweils ein Gaswechselventil und ein Spielausgleichselement gegenüberliegen, die unterschiedliche Platzbedürfnisse haben.

### Bezugszeichenliste

- 1: Drehaktor-Vorrichtung
- 1a: Zweite Drehaktor-Vorrichtung
- 2, 2': Erstes Gaswechselventil
- 3, 3': Zweites Gaswechselventil
- 4: Zylinderkopf
- 5: Erster Schwenkmotor
- 5': Zweiter Schwenkmotor
- 6: Erste Welle
- 6': Zweite Welle
- 7, 7a: Erstes Betätigungselement
- 7', 7a': Zweites Betätigungselement
- 8, 8a: Erstes Kraftübertragungselement
- 8', 8a': Zweites Kraftübertragungselement
- 9, 9a: Erstes Spielausgleichselement
- 9', 9a': Zweites Spielausgleichselement
- 10: Erste Bohrung
- 10': Zweite Bohrung
- 11: Erste Achse
- 11': Zweite Achse
- 12: Erster Stator
- 12': Zweiter Stator
- 13: Erster Rotor
- 13': Zweiter Rotor
- 14: Erste halbe Drehankervorrichtung
- 14': Zweite halbe Drehankervorrichtung
- 15: Einlasskanal
- 16: Auslasskanal

## Patentansprüche

1. Zylinderkopf mit einer Drehaktorvorrichtung (1, 1a) zur Hubsteuerung von zumindest zwei gleichwirkenden Gaswechselventilen (2, 2", 3, 3') in einem Zylinderkopf (4) einer Brennkraftmaschine, bestehend aus einem ersten Schwenkmotor (5) mit einer ersten Welle (6), an die zumindest ein erstes Betätigungselement (7, 7ä) angeordnet ist und einem zweiten Schwenkmotor (5') mit einer zweiten Welle (6'), an die zumindest ein zweites Betätigungselement (7', 7a') angeordnet ist, wobei ein Betätigungselement (7, 7a, 7', 7a') für zumindest ein Gaswechselventil (2, 2', 3, 3') vorgesehen ist und der erste und der zweite Schwenkmotor (5, 5') punktgespiegelt angeordnet sind,
**dadurch gekennzeichnet, dass** zwischen dem Betätigungselement (7, 7a, 7', 7a') und dem Gaswechselventil (2, 2', 3, 3') ein Kraftübertragungselement (8, 8a, 8', 8a') angeordnet ist, wobei die Brennkraftmaschine zumindest einen ersten Zylinder mit einer ersten Zündeinrichtung in einer Bohrung im Zylinderkopf und einen zweiten Zylinder mit einer zweiten Zündvorrichtung in einer Bohrung im Zylinderkopf aufweist und wobei zumindest eine erste Achse (11) der ersten Bohrung (10) und eine zweite Achse (11') der zweiten Bohrung (10') zueinander verschränkt sind.

2. Zylinderkopf nach Patentanspruch 1, wobei die Brennkraftmaschine zumindest zwei Zylinder aufweist,
**dadurch gekennzeichnet, dass** zumindest eine Drehaktor-Vorrichtung (1) für zwei Zylinder vorgesehen ist.

3. Zylinderkopf nach Patentanspruch 1 oder 2, wobei jeder Zylinder eine Einlassseite und eine Auslassseite aufweist,
**dadurch gekennzeichnet, dass** der Einlassseite zumindest eine erste Drehaktor-Vorrichtung (1) und/oder der Auslassseite zumindest eine zweite Drehaktor-Vorrichtung (1a) zugeordnet ist.

4. Zylinderkopf nach Patentanspruch 3,
**dadurch gekennzeichnet, dass** die zweite Drehaktor-Vorrichtung (1a) zur ersten Drehaktor-Vorrichtung (1) parallel verschoben ist.

5. Zylinderkopf nach einem der zuvor genannten Patentansprüche,
**dadurch gekennzeichnet, dass** das Kraftübertragungselement (8, 8a, 8', 8a') ein Schlepphebel oder ein Rollenschlepphebel oder ein Kipphebel ist.

6. Zylinderkopf nach einem der zuvor genannten Patentansprüche,
**dadurch gekennzeichnet, dass** das Kraftübertragungselement (8, 8a, 8', 8a') einerseits auf einem Spielausgleichselement (9, 9', 9a, 9a') und andererseits auf einem Gaswechselventil (2, 2', 3, 3') abgestützt ist.

7. Zylinderkopf nach Patentanspruch 6,
**dadurch gekennzeichnet, dass** das Spielausgleichselement (9, 9', 9a, 9a') ein hydraulisches Ventilspielausgleichselement ist.

8. Zylinderkopf nach einem der zuvor genannten Patentansprüche,
**dadurch gekennzeichnet, dass** zumindest zwei Drehaktorvorrichtungen (1, 1 a) in Richtung einer Längsachse der Brennkraftmaschine aneinanderreihbar sind.

9. Zylinderkopf nach einem der zuvor genannten Patentansprüche, wobei der Schwenkmotor einen Stator und einen Rotor aufweist,
**dadurch gekennzeichnet, dass** sich der Stator (12) mindestens um 180° radial um den Rotor (13) erstreckt.

## Claims

1. A cylinder head comprising a rotary actuator (1, 1a) for controlling the stroke of at least two equally acting gas change valves (2, 2', 3, 3') in a cylinder head (4) of an internal combustion engine, the actuator comprising a first swivel motor (5) with a first shaft (6) on which at least one first actuating element (7, 7a) is disposed and a second swivel motor (5') with a second shaft (6') on which at least one second actuating element (7', 7a') is disposed, wherein an actuating element (7, 7a, 7', 7a') is provided for at least one gas change valve (2, 2', 3, 3') and the first and the second swivel motor (5, 5') are disposed in point mirror arrangement,
**characterised in that** a force transmitting element (8, 8a, 8', 8a') is disposed between the actuating element (7, 7a, 7', 7a') and the gas change valve (2,2', 3,3'), wherein the engine comprises at least one first cylinder with a first ignition device in a bore in the cylinder head and one second cylinder with a second ignition device in a bore in the cylinder head and wherein at least a first axis (11) of the first bore (10) crosses or overlaps a second axis (11') of the second bore (10').

2. A cylinder head according to claim 1, wherein the engine has at least two cylinders,
**characterised in that** at least one rotary actuator (1) is provided for two cylinders.

3. A cylinder head according to claim 1 or claim 2, wherein each cylinder has an inlet side and an outlet side,
**characterised in that** the inlet side is associated with at least one first actuator (1) and/or the outlet side is associated with at least one second actuator (1a).

4. A cylinder head according to claim 3,
**characterised in that** the second rotary actuator (1a) is offset in parallel with the first actuator (1).

5. A cylinder head according to any of the previously-mentioned claims,
**characterised in that** the force transmitting element (8, 8a, 8', 8a') is a drag lever or a roller drag lever or a rocker arm.

6. A cylinder head according to any of the previously-mentioned claims,
**characterised in that** the force transmitting element (8, 8a, 8', 8a') abuts a clearance compensating element (9, 9', 9a, 9a') on one side and a gas change valve (2, 2', 3, 3') on the other side.

7. A cylinder head according to claim 6,
**characterised in that** the clearance compensating element (9, 9', 9a, 9a') is a hydraulic valve clearance compensating element.

8. A cylinder head according to any of the previously-mentioned claims,
**characterised in that** at least two rotary actuators (1, 1a) are disposed in line with one another along a longitudinal axis of the engine.

9. A cylinder head according to any of the previously-mentioned claims, wherein the swivel motor comprises a stator and a rotor,
**characterised in that** the stator (12) extends at least 180 radially round the rotor (13).

## Revendications

1. Culasse comportant un dispositif d'actionneur rotatif (1, 1a) pour la commande de la levée d'au moins deux soupapes d'échange des gaz (2, 2', 3, 3') agissant dans le même sens dans la culasse (4) d'un moteur à combustion interne, composé d'un premier moteur de pivotement (5) muni d'un premier arbre (6) équipé d'au moins un premier élément d'actionnement (7, 7a) et d'un second moteur de pivotement (5') muni d'un second arbre (6') équipé d'au moins un second élément d'actionnement (7', 7a'),
un élément d'actionnement (7, 7a, 7', 7a') est prévu pour au moins une soupape d'échange de gaz (2, 2', 3, 3') et le premier et le second moteur de pivotement (5, 5') sont installés selon une symétrie par rapport à un point,
**caractérisée en ce que**
un élément de transmission de force (8, 8a, 8', 8a') est prévu entre l'élément d'actionnement (7, 7a, 7', 7a') et la soupape d'échange des gaz (2, 2', 3, 3'),
le moteur à combustion interne a au moins un premier cylindre avec une première installation d'allumage dans un perçage de la culasse et un second cylindre avec un second dispositif d'allumage dans un perçage de la culasse, et
au moins un premier axe (11) du premier perçage (10) et un second axe (11') du second perçage (10') sont inclinés l'un par rapport à l'autre.

2. Culasse selon la revendication 1,
dans laquelle le moteur à combustion interne comporte au moins deux cylindres,
**caractérisée par**
au moins un dispositif d'actionneur rotatif (1) pour au moins deux cylindres.

3. Culasse selon la revendication 1 ou 2,
dans laquelle chaque cylindre comporte un côté d'admission et un côté d'échappement,
**caractérisée en ce que**
le côté d'admission comporte au moins un premier dispositif d'actionneur rotatif (1) et/ou le côté d'échappement comporte au moins un second dispositif d'actionneur rotatif (1a).

4. Culasse selon la revendication 3,
**caractérisée en ce que**
le second dispositif d'actionneur rotatif (1a) est décalé parallèlement au premier dispositif d'actionneur rotatif (1).

5. Culasse selon l'une des revendications précédentes,
**caractérisée en ce que**
l'élément de transmission de force (8, 8a, 8', 8a') est un levier tiré ou un levier tiré à galet ou un culbuteur.

6. Culasse selon l'une des revendications précédentes,
**caractérisée en ce que**
l'élément de transmission de force (8, 8a, 8', 8a') s'appuie d'un côté sur un élément de compensation de jeu (9, 9', 9a, 9a') et de l'autre sur une soupape d'échange des gaz (2, 2', 3, 3').

7. Culasse selon la revendication 6,
**caractérisée en ce que**
l'élément de compensation de jeu (9, 9', 9a, 9a') est un élément hydraulique de compensation de jeu.

8. Culasse selon l'une des revendications précédentes,
**caractérisée par**
au moins deux dispositifs d'actionneur rotatif (1, 1a) juxtaposés dans la direction de l'axe longitudinal du moteur à combustion interne.

9. Culasse selon l'une des revendications précédentes,
selon laquelle le moteur pivotant comporte un stator et un rotor,
**caractérisée en ce que**
le stator (12) s'étend radialement autour du rotor (13) sur au moins 180°.
